# EUROPÄISCHE PATENTSCHRIFT

(11) **EP 0 541 492 B1**
(45) Veröffentlichungstag und Bekanntmachung des Hinweises auf die Patenterteilung: **24.01.1996**
(21) Anmeldenummer: 92810858.8
(22) Anmeldetag: 05.11.1992
(51) Int. Cl.: B05B 7/16

(54) **Auftragen einer zerstäubbaren Substanz**
Application of a pulverizable substance
Application d'une substance pulvérisable

(30) Priorität: 07.11.1991 CH 3247/91
(43) Veröffentlichungstag der Anmeldung: 12.05.1993
(73) Patentinhaber: Sigrist, Ulrich, CH-8630 Tann-Rüti (CH)
(72) Erfinder: Sigrist, Ulrich, CH-8630 Tann-Rüti (CH)
(74) Vertreter: Breiter, Heinz

(56) Entgegenhaltungen:
- EP-A- 0 158 097
- EP-A- 0 427 386
- DE-B- 1 016 613
- DE-C- 841 864
- GB-A- 161 738
- US-A- 2 267 264

## Beschreibung

Die Erfindung betrifft ein Verfahren und eine Vorrichtung zum Auftragen einer fliessfähigen, zerstäubbaren Substanz mit wenigstens einer Spritzpistole unter Anwendung eines gasförmigen, im Bereich der Pistole mittels einer Heizpatrone erwärmten Druckmediums.

Im Hinblick auf eine wirtschaftliche, qualitativ hochwertige Oberflächenbeschichtung wird seit einiger Zeit die Zerstäubung von schichtbildenden Substanzen angewendet. Generell wird zwischen zwei Spritztechniken unterschieden:
- Hochviskose, also zähflüssige Substanzen werden unter hohem Druck, beispielsweise 400 bis 500 bar, zerstäubt, auch ohne Lösungsmittel. Im Bereich der Sprühdüse wird die hochviskose Substanz vom hohen Druck zerrissen, die feinen Partikel werden mit grossem Aufpralldruck gegen das Substrat geschleudert. Wegen des insgesamt sehr hohen Drucks führt dies zu einem Materialverlust. Weiter ist die Oberfläche rauh und porös ausgebildet, von homogenen, dichten Schichten kann hier nicht gesprochen werden.
- Nach einer zweiten, hier weit mehr interessierenden Methode wird eine zerstäubbare, niedrigerviskose Substanz in einem Lösungsmittel gelöst und wenigstens einer Spritzpistole zugeführt. Dort wird - im Gegensatz zum obenstehenden Beispiel - bei einem verhältnismässig niedrigen Druck von höchstens einigen bar zerstäubt. Dabei entsteht ein Sprühnebel, die Partikel trocknen schon teilweise im Flug. Die zerstäubbare Substanz, das Spritzgut, kommt noch wenigstens teilweise feucht auf der Substratfläche an.Damit können Oberflächenfehler ausgeglichen werden, bei noch feuchtem Spritzgut werden Inhomogenitäten in der Oberfläche, wie Unebenheiten oder Porositäten, ausgeglichen. Andrerseits sollte jedoch das Lösungsmittel rasch verdampfen, damit auf dem Substrat kein eigentliches Fliessen mehr stattfinden kann.

Die fertige Oberflächenbeschichtung enthält keine Lösungsmittelbestandteile mehr.

Das Aufspritzen erfolgt mit wenigstens einer Handpistole und/oder mit wenigstens einer maschinellen Automatik-Pistole.

In jüngster Zeit wird dem Umweltschutz und der Arbeitsplatzhygiene eine wesentlich höhere Bedeutung beigemessen. Zahlreiche organische Lösungsmittel können bei mangelnder Sorgfalt und/oder ungenügenden technischen Einrichtungen schädigend auf den Menschen und die Natur einwirken. Die technologische Weiterentwicklung läuft deshalb in Richtung Dispersionen, welche anstelle von organischen Lösungsmitteln Wasser verwenden.Da jedoch Wasser wesentlich langsamer verdampft als übliche organische Lösungsmittel, wird das gasförmige Druckmedium, insbesondere Luft, erwärmt zugeführt. Das dadurch erwärmte Wasser der aufgetragenen Dispersionen verdampft schneller und kann der Verdampfungscharakteristik von organischen Lösungsmitteln angeglichen werden. Es ist keine Aenderung des Arbeitstaktes von bereits installierten Spritzanlagen notwendig. Selbstverständlich kann auch bei zerstäubbaren Substanzen mit organischen Lösungsmitteln warme Zerstäuberluft zugeführt werden.

Neben einer Verbesserung des Auftragungswirkungsgrades führt das Zerstäuben mit einem erwärmten gasförmigen Druckmedium zu einer geringeren Feuchtigkeitsabsorption und zu einem geringeren Overspray.

Auch Zweikomponentensysteme können aufgespritzt werden, wobei die Reaktion bereits in der Flugphase beginnen und als Festkörperreaktion auf dem Substrat enden kann.

Als gasförmiges Druckmedium wird in den häufigsten Fällen Luft verwendet, welche am billigsten ist und in Druckluftwandlern einfach konditionierbar ist. Unter Konditionieren wird beispielsweise das Erwärmen auf eine bestimmte Temperatur, der Entzug bzw. die Regelung des Feuchtigkeitgehalts und die Reduktion bzw. die Einstellung auf einen vorbestimmten Druck verstanden.

Falls Luft mit der zerstäubbaren Substanz reagieren würde, kann in speziellen Fällen auch ein inertes Gas, insbesondere Stickstoff, eingesetzt werden, was jedoch immer teurer ist.

Die DE,A, 841864 umfasst eine Spritzanlage, welche eine Spritzvorrichtung mit elektrischer Widerstandsheizung im Düsenkörper beschreibt. Dadurch kann das Spritzgut warmgehalten werden. Nach der GB,A, 161738 umfasst eine Spritzanlage einen Wickeldraht zum Heizen des Spritzgutes und des Druckmediums. Diese alten bis sehr alten Anlagen genügen den heutigen Anforderungen in keiner Weise.

Die EP,A1, 01580097 zeigt die Lufterwärmung in einem Aufsatz auf einer Spritzpistole. Die Luft wird in einem spiralförmig um ein Heizelement geführten Rohr erwärmt, und in den Düsenvorraum abgeleitet. Ueber den Aussenmantel des Aufsatzes wird Wärme auf den Pistolenkörper übertragen, wo das Spritzgut warmgehalten wird. Diese Spritzpistolen sind in einem allfälligen Handbetrieb unhandlich und in jedem Fall kompliziert.

Der Erfinder hat sich die Aufgabe gestellt, ein Verfahren und eine kleindimensionierte Vorrichtung der eingangs genannten Art zu schaffen, welche die Wirtschaftlichkeit erhöhen, indem insbesondere bei wenigstens gleichbleibendem Durchsatz ein geringerer Engergieverbrauch und eine verbesserte Qualität der Beschichtung erreicht wird.

In bezug auf das Verfahren wird die Aufgabe erfindungsgemäss dadurch gelöst, dass das Druckmedium ohne Erwärmung vorkonditioniert wird, und eine aussen kalte, durch elektrischen Widerstand beheizte Heizpatrone wenigstens zweimal im Gegenstrom durchläuft, wobei es vorerst vorgewärmt und beim letzten Durchlauf auf eine einstellbare Temperatur gebracht wird.

Bei zahlreichen bekannten Systemen zur Erwärmung von Zerstäuberluft sind verhältnismässig lange Leitungen von der meist in einem Druckluft-Wandler angeordneten Wärmequelle bis zur Spritzpistole die Regel. Dabei wird die Luft zu einem beachtlichen Teil wieder abgekühlt. Wirkungsvoll isolierte Schläuche wären jedoch unhandlich und stets einer Beschädigungsgefahr ausgesetzt. Druckluft-Wandler bekannter Bauart, welche die Erwärmung beinhalten, sind am Gebäude oder auf einem fahrbaren Gestell fest montiert und können nicht mit der Spritzpistole bewegt werden.

Die erfindungsgemässe Erwärmung des gasförmigen Druckmediums an oder in der Spritzpistole mit Vorwärmung und Umlenkung erlaubt eine sehr kleine und leichte Heizpatrone und lässt den Wärmeverlust auf ein Minimum sinken, was dank der mit gleichmässig erwärmter Druckluft erreichten höheren Auftragsqualität, Schichtdicke und kürzeren Ablüftzeit einen weiteren Vorteil bringt.

Vorzugsweise wird das zugeführte gasförmige Druckmedium sensorgesteuert auf eine einstellbare Temperatur erwärmt, insbesondere im Bereich von 30 bis 90° C, je nach der Verwendung von im Vordergrund stehendem Wasser oder einem vermehrt auch durch gesetzliche Bestimmung zurückgedrängten organischen Lösungsmittel. Materialabhängig sind höhere Temperaturen bevorzugt, bei Lacken beispielsweise kann die bevorzugte Temperatur bei 70 bis 80° C liegen, bei Klebern bei 50 bis 60° C.

Weiter ist der eingesetzte Sensor dafür besorgt, dass mit Hilfe einer an sich bekannten, entsprechenden Elektronik die Heizung nur bei einem Druck des gasförmigen Druckmediums von wenigstens 0,5 bar einschaltet. Damit kann vermieden werden, dass bei einem Stillstand der Anlage unnötig Heizstrom verschwendet wird.

Das gasförmige Druckmedium, welches wie beim bekannten Stand der Technik in der Regel Luft ist, zerstäubt das Spritzmaterial bevorzugt mit einem Druck von 0,5 bis 4 bar. Der niedrige Druckbereich bis etwa 1 bar ist bevorzugt, weil dank niedrigeren Aufprallkräften ein besserer Auftragswirkungsgrad infolge eines zu geringeren Materialverlusten führenden Oversprays erreicht wird.

In bezug auf die Vorrichtung wird die Aufgabe erfindungsgemäss dadurch gelöst, dass die Zuleitung des gasförmigen Druckmediums eine Anlage zum Vorkonditionieren ohne Erwärmung und eine nachgeschaltete, an die Spritzpistole adaptierte oder im Pistolengriff integrierte, auswechselbare Heizpatrone mit einem Aussenmantel aus einem wärmeisolierenden Material und Mitteln zum Umlenken des Druckmediums in einen Gegenstrom umfasst. Spezielle und weiterführende Ausbildungsformen der Vorrichtung sind Gegenstand von abhängigen Patentansprüchen.

Die Anlage zum Vorkonditionieren kann im einfachsten Fall ein Druckreduzierventil sein.

Die Heizpatrone ist in jedem Fall so klein dimensioniert, dass sie problemlos an die Spritzpistole adaptiert oder in sie integriert werden kann, auch an/in einer manuellen. Die Dimensionen sind auch daraus ersichtlich, dass nach einer Variante die Heizpatrone im Pistolengriff integriert ist. An der Spritzpistole adaptierbare Heizpatronen sind - wenn überhaupt - nur geringfügig grösser ausgebildet. Zu grosse Heizpatronen wären unhandlich und sperrig.

Die wesentlichen Charakteristiken für eine Heizpatrone sind neben den Dimensionen die durchgeleitete Luftmenge pro Zeiteinheit, die Heizleistung in der Patrone und das Isolationsvermögen.

Das in die Heizpatrone eingeleitete gasförmige Druckmedium wird von einem Kompressor über ein Druckreduzierventil oder über einen Wandler ohne Erwärmung zugeführt. Selbverständlich kann anstelle eines Kompressors eine Druckflasche treten.

Die Vorteile der vorliegenden Erfindung können wie folgt zusammengefasst werden:
- Mit der Heizpatrone wird ein höherer Durchsatz an gasförmigem Druckmedium erreicht als mit einem üblichen, wesentlich grösser dimensionierten Wandler.
- Der Engergieverbrauch ist wesentlich, z.B. um einen Faktor 8 bis 10, geringer.
- Die ökologisch und in bezug auf Arbeitsplatzhygiene unbedenklicheren Dispersionen können ohne Veränderung von Taktzeiten organische Lösungen ersetzen.
- Die Heizpatrone ist in alle bekannten bestehenden Systeme integrierbar.

Verfahren und Vorrichtung eignen sich insbesondere zur Beschichtung von Substraten mit Farben, Lacken und Klebern.

Die Erfindung wird anhand von in der Zeichnung dargestellten Ausführungsbeispielen, welche auch Gegenstand von abhängigen Patentansprüchen sind, näher erläutert. Es zeigen schematisch:
- - Fig.1: eine teilweise aufgeschnittene Ansicht einer Vorrichtung zum Auftragen einer fliessfähigen, zerstäubbaren Substanz,
- - Fig. 2: eine teilweise aufgeschnittene Ansicht einer Spritzpistole,
- - Fig.3, 4: eine in Längsrichtung aufgeschnittene Heizpatrone, und
- - Fig. 5, 6: eine Variante einer in quer- und im Bereich des unteren Flanschs teilweise längsgeschnittenen Heizpatrone(IV-VI).

Die Vorrichtung zum Auftragen einer fliessfähigen, zerstäubbaren Substanz umfasst im wesentlichen eine Anlage 10 zum Vorkonditionieren eines gasförmigen Mediums, im folgenden entsprechend dem am meisten verwendeten Medium auch mit Luft oder Druckluft bezeichnet, eine Spritzpistole 12 und eine Heizpatrone 14 zum Konditionieren in bezug auf die Temperatur. Die Heizpatrone 14 ist effektiv an der mit 14′ bezeichneten Stelle an die Spritzpistole 12, im vorliegenden Fall eine Hand-Pistole, adaptiert.

Die Anlage 10 zum Vorkonditionieren von Luft, immer ohne Erwärmen, umfasst einen Netzadapter 16 zur Speisung ab Netz 17, beispielsweise 220 V AC. Der Netzstrom wird in Gleichstrom niedriger Spannung umgewandelt, beispielsweise 24 V DC, und über eine Armatur 18 an einen Niederspannungsleiter 20, das Heizkabel, abgegeben. Nach einer Variante kann die Heizpatrone auch mit Netzstrom beheizt werden.

Unkonditionierte Druckluft wird von einem Kompressor 21 über eine Druckleitung 22 und einen Eingangsstutzen 24 in die an sich bekannte Anlage 10 zum Vorkonditionieren eingespeist. Ueber einen Ausgangsstutzen 26 wird die vorkonditionierte Druckluft in die Druckluftleitung 28 eingespeist.

Die Anlage 10 zum Vorkonditionieren der Luft umfasst im weitern folgende Anlageteile:
- Einen Netzschalter 30, den Hauptschalter, zum Ein- und Ausschalten der Anlage 10
- Eine Temperatur-Druckanzeige 32, welche das Einschalten der Heizung beim Erreichen eines Druckes von z.B. 0,5 bar zeigt
- Einen Temperaturregler 34 zur Einstellung der der Druckluft in der Heizpatrone 14 zugeführten Wärme
- Eine Temperaturanzeige 36 für die in der Heizpatrone 14 gemessene Temperatur
- Ein Manometer 38 für die Anzeige des Luftdruckes
- Einen FI-Schalter 40 die Schnellabschaltung bei einem Fehlerstrom
- Eine Feuchtigkeitsanzeige 42 für die vorkonditionierte Druckluft
- Einen Feuchtigkeitsregler 44 für die vorkonditionierte Druckluft
- Einen Druckregler 46 für die konditionierte Druckluft.

Die Heizpatrone 14 ist im wesentlichen zylinderförmig, mit einer Schikane in Form einer axialen Scheidewand 48, ausgebildet. Die vorkonditionierte Druckluft wird über eine Eingangsarmatur 50 in die rechte Zylinderhälfte 52 eingeleitet und nach unten geführt. Dort wird die Druckluft über eine als Bohrung/en oder Schlitz/e ausgebildete Oeffnung 54 in der Scheidewand 48 in die linke Zylinderhälfte 56 geleitet und nach oben, in Richtung des Austrittsstutzens 58 geführt.

Der elektrische Heizstrom wird über den Niederspannungsleiter 20 und einen Stecker 60 in die Heizpatrone 14 geleitet, wo eine aussenliegende spiralförmige Heizwicklung 62 angeordnet ist. Diese Niederspannungsheizung erwärmt die vorkonditionierte Druckluft in sehr effizienter Weise. Vorkonditioniert heisst hier, dass die Druckluft beispielsweise in bezug auf den Druck und den Feuchtigkeitsgehalt eingestellt ist, jedoch noch nicht in bezug auf die Temperatur. Die Effizienz der Heizwicklung 62 wird durch einen Aussenmantel 64 mit hohem Isolationsvermögen, beispielsweise aus einem Polycarbonat, unterstützt.

Die fliessfähige, zerstäubbare Substanz wird aus einem Materialbehälter 68, über einen Materialschlauch 70, zur Spritzpistole 12 geführt. Beim Material, der zerstäubbaren Substanz, handelt es sich beispielsweise um eine Farbe, einen Lack oder einen Kleber.

Ueber eine einstellbare Sprühdüse 72 wird die zerstäubbare Substanz 74 mit der Druckluft zerstäubt.

Mit einer gestrichelten Linie ist ein Steuerschlauch 76 angedeutet, welcher der Steuerung der automatischen Spritzpistole 12 dient.

Die Pfeile 78 zeigen die Richtung des Durchflusses der Druckluft an.

Die in Fig. 2 gezeigte Spritzpistole 12 zum manuellen Betrieb hat eine auswechselbare Heizpatrone 14, welche im Pistolengriff 80 integriert ist. Dieser Pistolengriff 80 besteht in der Regel aus einem Kunststoff, der in Fig. 1 dargestellte Aussenmantel 64 kann deshalb auch entfallen.

Gemäss Fig. 2 wird die vorkonditionierte Druckluft über die Druckleitung 28 in eine untenliegende Eingangsarmatur 50 geführt und von dort über eine Eingangsöffnung 82 in die rechte Zylinderhälfte 52 geleitet. Die Eingangsöffnung 82 kann wiederum aus wenigstens einer Bohrung und/oder wenigstens einem Schlitz bestehen. Die in der rechten Zylinderhälfte 52 aufsteigende Druckluft wird über eine Oeffnung 54 in der Scheidewand 48 in die linke Zylinderhälfte 56 geführt, wo sie wieder absteigt. Ueber wenigstens eine Oeffnung 84, mehrere Oeffnungen verteilen sich über den Umfang, tritt die Druckluft in einen ringförmigen Mantelraum 86 über, wo die Druckluft nochmals aufsteigt. Selbstverständlich kann dieser Mantelraum 86 in axialer Richtung unterteilt oder durch mehrere aufsteigende Rohre ersetzt sein.

Nach dem Austritt aus der Heizpatrone 14 wird die nun vollständig, auch in bezug auf die Temperatur, konditionierte Druckluft in Richtung der Pfeile 78 der Sprühdüse 72 geführt, wo sie die aus dem Materialschlauch 70 über einen Eintrittsstutzen 88 in die Spritzpistole 12 geführte zerstäubbare Substanz versprüht. Das Austreten des Spritzguts 74 ist angedeutet.

Die Spritzpistole 12 umfasst eine Materialregulierung 90 für das Spritzgut 74 und einen Mischregler 92 für die Zerstäuberluft.

Ein Handgriff 94 kann, unter Betätigung eines Ventilstabs 96, bis zu einem Anschlag 98 am Pistolengriff 80 gezogen werden.

In den Innenraum der Heizpatrone 14, bestehend aus den beiden Zylinderhälften 52, 56, ist ein Temperaturfühler 100 eingebaut. Dieser Sensor ist mit der Anlage 10 zum Vorkonditionieren der Druckluft verbunden und speist die Temperaturanzeige 36(Fig.1).

Die in den vorstehenden Beispielen gezeigte Vorrichtung gewährleistet eine minimale Heizleistung, einen minimalen Verlust an Spritzgut sowie eine direkte Messung und Regelung der Parameter.

Die der Heizpatrone 14 zugeführte vorkonditionierte Druckluft kann statt von einer Anlage 10 zum Vorkonditionieren direkt von einem Kompressor kommen, wenn ein Druckreduzierventil eingebaut ist.

In den Fig. 3, 4 ist eine separate Heizpatrone 14 dargestellt, welche im Prinzip derjenigen von Fig. 1 und 2 entspricht. Die spiralförmige Heizwicklung 62 (Fig. 1, 2) aus Draht oder Band ist hier durch an der Scheidewand 48, deshalb auch Heizträger genannt, befestigte Heizelemente 102, z.B. aus einem Aluminiumkörper, ersetzt oder ergänzt. Die Heizwicklung 62 (Fig. 1, 2) und die Heizelemente 102 können also einzeln oder zusammenwirkend in der Heizpatrone 14 eingebaut sein. Die Stromeinspeisung erfolgt über den Stecker 60 im Anschlussflansch 104 der Heizpatrone 14.

Im oberen Flansch 106 tritt das Druckmedium über die Eingangsarmatur 50 in die rechte Zylinderhälfte 52 der Heizpatrone 14 ein, wird dort absteigend effizient erwärmt, tritt durch die Oeffnung 48 in der Scheidewand 54 in die linke Zylinderhälfte 56 über und erwärmt sich beim Aufstieg weiter. Durch den oberen Flansch 106 und den Austrittsstutzen 58 fliesst das erwärmte Druckmedium direkt in eine Spritzpistole oder in einen kurzen Spezialschlauch zu einer Spritzpistole.

Die in Fig. 5, 6 dargestellte Heizpatrone 14 zeigt einen Aussenmantel 64 aus eineme Polycarbonat mit innen anliegendem Glas- oder Keramikrohr 108, welches einen direkten Kontakt der mit einer spiralförmigen Heizwicklung 62 im Innenraum 56 bestückten inneren Glas- oder Keramikrohre 110 mit dem Aussenmantel verhindert. Das Druckmedium, die Luft, wird von oben eingeleitet, fliesst zwischen den unten im Flansch abstehenden inneren Rohren 110 und dem Mantelrohr 108 nach unten, wird dort bereits vorgewärmt umgelenkt und steigt, sich auf die vorgegebene Endtemperatur erwärmend, in den Innenrohren 110 nach oben.

Alle Ausführungsformen der Vorrichtung können in an sich bekannter Weise auch explosionssicher hergestellt sein.

## Patentansprüche

1. Verfahren zum Auftragen einer fliessfähigen, zerstäubbaren Substanz (74) mit wenigstens einer Spritzpistole (12) unter Anwendung eines gasförmigen, im Bereich der Pistole mittels einer Heizpatrone (14) erwärmten Druckmediums,
dadurch gekennzeichnet, dass
das Druckmedium ohne Erwärmung vorkonditioniert wird, und eine aussen kalte, durch elektrischen Widerstand beheizte Heizpatrone (14) wenigstens zweimal im Gegenstrom durchläuft, wobei es vorerst vorgewärmt und beim letzten Durchlauf auf eine einstellbare Temperatur gebracht wird.

2. Verfahren nach Anspruch 1, dadurch gekennzeichnet, dass das gasförmige Druckmedium auf eine Endtemperatur im Bereich von 30 bis 90° C, vorzugsweise von 50 bis 80° C, erwärmt wird.

3. Verfahren nach Anspruch 1 oder 2, dadurch gekennzeichnet, dass die Heizung (62) nur bei einem Druck des gasförmigen Druckmediums von wenigstens 0,5 bar eingeschaltet wird.

4. Verfahren nach einem der Ansprüche 1 bis 3, dadurch gekennzeichnet, dass das gasförmige Druckmedium, vorzugsweise Luft, die Substanz (74) mit einem Druck von 0,5 bis 4 bar, vorzugsweise 0,5 bis 1 bar, zerstäubt.

5. Vorrichtung zur Durchführung des Verfahrens nach einem der Ansprüche 1 bis 4 mit wenigstens einer manuellen und/oder automatischen Spritzpistole (12), einer Zufuhrleitung (70) für die zerstäubbare Substanz (74), einer Zufuhrleitung (28) für das Druckmedium, einer regulierbaren Sprühdüse (72), und einer an der Pistole angebrachten Heizpatrone (14) mit elektrischer Widerstandsheizung für das Druckmedium
dadurch gekennzeichnet, dass
die Zuleitung (22,28,66) des gasförmigen Druckmediums eine Anlage (10) zum Vorkonditionieren ohne Erwärmung und eine nachgeschaltete, an die Spritzpistole (12) adaptierte oder im Pistolengriff (80) integrierte, auswechselbare Heizpatrone (14) mit einem Aussenmantel (64) aus einem wärmeisolierenden Material und Mitteln zum Umlenken des Druckmediums in einem Gegenstrom umfasst.

6. Vorrichtung nach Anspruch 5, dadurch gekennzeichnet, dass die Heizpatrone (14) einen isolierenden, zwischen zwei Flanschen (104,106) angeordneten Aussenmantel (64) aus einem Polycarbonat hat.

7. Vorrichtung nach Anspruch 5 oder 6, dadurch gekennzeichnet, dass an die Innenseite des Aussenmantels (64) anliegend ein Glas- oder Keramikrohr (108) angeordnet ist.

8. Vorrichtung nach einem der Ansprüche 5 bis 7, dadurch gekennzeichnet, dass der Innenraum (52,56) der Heizpatrone (14) wenigstens eine Trennwand (48) oder wenigstens ein freies Innenrohr (110), vorzugsweise drei bis sechs Glas- oder Keramikrohre, zur Umleitung des gasförmigen Mediums hat.

9. Vorrichtung nach Anspruch 8, dadurch gekennzeichnet, dass die Innenrohre (110) je eine innenliegende, spiralförmig angeordnete Widerstandsheizung (62) haben.

10. Vorrichtung nach einem der Ansprüche 5 bis 9, dadurch gekennzeichnet, dass die Anlage (10) zum Vorkonditionieren des gasförmigen Mediums einen Temperaturregler (34) für die Heizpatrone (14), einen Druck- (64) und/oder einen Feuchtigkeitsregler (44) für das Vorkonditionieren des gasförmigen Mediums umfasst, und in die Heizpatrone (14) vorzugsweise ein Temperaturfühler (100) eingebaut ist.

## Claims

1. Process for application of a flowable, atomisable substance (74) with at least one spray gun (12) using a gaseous pressure medium heated in the area of the gun by means of a heating cartridge (14),
characterised in that
the pressure medium is preconditioned without heating and flows at least twice in opposing directions through an externally cold heating cartridge (14) heated by electrical resistance, where the said medium is first preheated and on its last passage brought to a specifiable temperature.

2. Process according to claim 1, characterised in that the gaseous pressure medium is heated to a final temperature in the range from 30° to 90° C, preferably from 50° to 80° C.

3. Process according to claim 1 or 2, characterised in that the heating (62) is switched on only when the gaseous pressure medium has a pressure of at least 0.5 bar.

4. Process according to any of claims 1 to 3, characterised in that the gaseous pressure medium, preferably air, atomises the substance (74) with a pressure of 0.5 to 4 bar, preferably 0.5 to 1 bar.

5. Device for performance of the process according to any of claims 1 to 4 with at least one manual and/or automatic spray gun (12), a supply line (70) for the atomisable substance (74), a supply line (28) for the pressure medium, an adjustable spray nozzle (72) and a heating cartridge (14) mounted on the gun with electrical resistance heating for the pressure medium,
characterised in that
the supply line (22, 28, 66) of the gaseous pressure medium comprises a device (10) for preconditioning without heating and a subsequent exchangeable heating cartridge (14), adapted to the spray gun (12) or integrated into the gun handle (80), with an outer casing (64) of heat-insulating material, and means for diverting the pressure medium in opposing flow directions.

6. Device according to claim 5, characterised in that the heating cartridge (14) has an insulating outer casing (64) of a polycarbonate arranged between two flanges (104, 106).

7. Device according to claim 5 or 6, characterised in that lying against the inside of the outer casing (64) is arranged a glass or ceramic tube (108).

8. Device according to any of claims 5 to 7, characterised in that the interior (52, 56) of the heating cartridge (14) has at least one separating wall (48) or at least one free inner tube (110), preferably three to six glass or ceramic tubes, to divert the gaseous medium.

9. Device according to claim 8, characterised in that the inner tubes (110) each have an internal helically arranged resistance heater (62).

10. Device according to any of claims 5 to 9, characterised in that the device (10) for preconditioning the gaseous medium has a temperature regulator (34) for the heating cartridge (14), a pressure (64) and/or humidity regulator (44) for preconditioning the gaseous medium, and a temperature sensor (100) is preferably integrated into the heating cartridge (14).

## Revendications

1. Procédé pour déposer une substance coulante et pulvérisable (74) au moyen d'au moins un pistolet de pulverisation (12) à l'aide d'un milieu de pression gazeux, réchauffé au niveau du pistolet par une cartouche de chauffe (14)
caractérisé en ce que
le milieu de pression gazeux est préconditionné à l'état froid et passe au moins deux fois en flux contraire par une cartouche de chauff, extérieurement froide, chauffée par une résistance électrique, la première fois pour être préchauffé, lors du dernier passage pour être conditionné à une température prérèglée.

2. Procédé selon revendication 1, caractérisé en ce que le milieu gazeux de mise sous pression sera chauffé à une température finale de 30 à 90°C, de préférence entre 50 et 80°C.

3. Procédé selon revendication 1 ou 2, caractérisé en ce que le chauffage (62) est seulement mis en fonction à une pression du milieu gazeux de mise sous pression d'au moins 0,5 bar.

4. Procédé selon revendication 1 à 3, caractérisé en ce que le milieu gazeux de mise sous pression, de préférence de l'air, pulvérise les substances (74) avec une pression de 0,5 à 4 bar, de préférence entre 0,5 à 1 bar.

5. Dispositif permettant d'effectuer le procédé selon l'une des revendications 1 à 4 avec au moins un pistolet de pulvérisation manuel et/ou automatique (12), une conduite d'amenée (70) de la substance à pulvériser (74), une conduite d'amenée (28) pour le milieu de mise sous pression, un gicleur règlable (72) et une cartouche de chauffe (14) montée sur le pistolet et équipée d'une résistance de chauffage électrique pour le milieu de mise sous pression
caractérisé en ce que
la conduite d'amenée ( 22, 28, 66) du milieu de mise sous pression gazeux est équipée d'une installation (10) pour le préconditionnement à froid et, en aval, d'une cartouche( 14) de chauffe interchangeable pourvue d'un manteau extérieur (64) à isolation calorifique, adaptée au pistolet de pulvérisation (12) ou intégrée dans la poignée du pistolet (80) et de moyens pour renverser flux du milieu gazeux en un flux contraire.

6. Dispositif selon revendication 5, caractérisé en ce que la cartouche de chauffe (14) possède, entre deus flasques (104, 105), un manteau extérieur isolant (64) en polycarbonate.

7. Dispositif selon revendication 5 ou 6 caractérisé en ce qu'un tube de verre ou de céramique (108) est disposé sur la surface intérieure du manteau extérieur (64)

8. Dispositif selon l'une des revendications 5 à 7, caractérisé en ce que le volume intérieur (52, 56) de la cartouche de chauffe (14) est équipé au moins d'une paroi de séparation (48) ou au moins d'un tube intérieur libre (110), de préférence de trois à six tubes de verre ou de céramqiue pour le détournement du flux du milieu gazeux.

9. Dispositif selon revendication 8, caractérisé en ce que les tubes intérieurs (110) sont équipés dans leur intérieur, sous forme de spirale, d'une résistance de chauffe (62).

10. Dispositif selon l'une des revendications 5 à 9, caractérisé en ce que le systeme (10) de préconditionnement est équipé, pour le préconditionnement du milieu gazeux, d'un thermostat (34) opérant sur la cartouche de chauffe (14), d'un pressostat (64) et/ou d'un règlage d'humidité (44), et en ce que, préférentiellement, une sonde de température (100) est montée dans la cartouche de chauffe (14)
